# EUROPÄISCHE PATENTSCHRIFT

(11) **EP 2 875 287 B1**
(45) Veröffentlichungstag und Bekanntmachung des Hinweises auf die Patenterteilung: **29.03.2023**
(21) Anmeldenummer: 13736916.1
(22) Anmeldetag: 15.07.2013
(51) Int. Cl.: F21V 5/04, F21V 13/04, F21V 29/15

(54) **LICHTABGABEANORDNUNG UND LEUCHTE MIT EINER LICHTABGABEANORDNUNG**
LIGHT-EMITTING ASSEMBLY AND LAMP HAVING A LIGHT-EMITTING ASSEMBLY
SYSTÈME D'ÉMISSION DE LUMIÈRE ET APPAREIL D'ÉCLAIRAGE DOTÉ D'UN SYSTÈME D'ÉMISSION DE LUMIÈRE

(30) Priorität: 17.07.2012 DE 202012102644 U
(43) Veröffentlichungstag der Anmeldung: 27.05.2015
(73) Patentinhaber: Zumtobel Lighting GmbH, 6850 Dornbirn (AT)
(72) Erfinder: FAVAROLO, Piere, Angelo, 88239 Wangen i. A. (DE); KORNHAAS, Stefan, 88677 Markdorf (DE)
(74) Vertreter: Thun, Clemens
(86) Internationale Anmeldenummer: PCT/EP2013/064878
(87) Internationale Veröffentlichungsnummer: WO 2014/012875

(56) Entgegenhaltungen:
- WO-A1-99/64783
- DE-A1- 2 032 229
- FR-A1- 2 687 761
- FR-A1- 2 898 403
- US-A- 3 120 352
- US-A1- 2002 067 542

## Beschreibung

Die Erfindung betrifft eine Lichtabgabeanordnung mit einem Lichtabstrahlelement und einem optischen Element zur Beeinflussung des Lichts. Weiterhin betrifft die Erfindung eine Leuchte mit einer derartigen Lichtabgabeanordnung.

Bei einer derartigen Lichtabgabeanordnung kann es dazu kommen, dass sich ungewollt ein Schmutz- oder Staubpartikel an einer Stelle der Oberfläche des optischen Elements ablagert, die sich in dem Weg des von dem Lichtabstrahlelement abgestrahlten Lichts befindet. Das auf dieses Partikel auftreffende Licht wird im Allgemeinen zu einem erheblichen Teil von dem Partikel absorbiert, so dass es zu einer lokalen Temperaturzunahme kommt, die sich im Weiteren durch Wärmeleitung innerhalb des optischen Elements mehr oder weniger ausbreitet. Wenn die Temperatur die Erweichungstemperatur bzw. Schmelztemperatur des Materials übersteigt, aus dem das optische Element besteht, kommt es zur Verformung bzw. zum Schmelzen des optischen Elements. Falls es aufgrund der Erwärmung auch zu einer Verfärbung des optischen Elements kommt, kann darüber hinaus eine "Kettenreaktion" auftreten, da durch eine solche Verfärbung in der Regel wiederum mehr Strahlung bzw. Licht absorbiert wird. Die betreffende Temperaturzunahme kann also zu einer Beschädigung des optischen Elements führen. Darüber hinaus kann es unter Umständen auch zur Beschädigung weiterer Bauteile der Lichtabgabeanordnung kommen und sogar zur vollständigen Zerstörung der Lichtabgabeanordnung.

Das skizzierte Problem ergibt sich dementsprechend insbesondere, wenn das optische Element aus einem Material besteht, das eine entsprechend geringe thermische Beständigkeit aufweist, also insbesondere eine vergleichsweise niedrige Erweichungstemperatur bzw. Schmelz- bzw. Zersetzungstemperatur. In der Praxis ist dies insbesondere der Fall, wenn das optische Element aus Kunststoff besteht. Bei dem optischen Element kann es sich dabei beispielsweise um eine Kunststofflinse oder um eine Streufolie aus Kunststoff handeln. Dabei kann bereits eine sehr geringe Verschmutzung zur Auslösung des genannten Effekts führen.

In Fig. 3 ist ein Teil einer entsprechend zerstörten Lichtabgabeanordnung gezeigt. Man erkennt das zerstörte optische Element 20 - hier in Form einer zerstörten Kunststofflinse. Die Kunststofflinse ist von einem Reflektor 30 umgeben, der ebenfalls beschädigt worden ist. Die Bauteile sind durch Schmelzen bzw. Zersetzen beschädigt bzw. zerstört. Wie oben erwähnt, kann es also nicht nur zur Zerstörung des optischen Elements, hier der Kunststofflinse, an sich kommen, sondern sogar zur Beschädigung weiterer Komponenten der Lichtabgabeanordnung.

Zur weiteren Demonstration des Effekts ist in Fig. 4 ein Teil einer entsprechenden Lichtabgabeanordnung gezeigt, bei der auf die Lichteintrittsfläche 21 der Kunststofflinse, hier mit 20' bezeichnet, mit einem Filzstift ein Punkt 22 aufgebracht wurde, der ein entsprechendes Schmutzpartikel simuliert bzw. darstellt. Diese Anordnung wurde mit einem Lichtabstrahlelement - hier in Form einer LED-Lichtquelle (LED: lichtemittierende Diode) - versehen und zwei Stunden lang bei lichtabgebendem Lichtabstrahlelement betrieben. Fig. 5 zeigt den Zustand nach zwei Stunden: Praktisch die gesamte Lichteintrittsfläche 21 ist durch die Zerstörung unregelmäßig verformt und schwarz.

Aus der DE 2 032 229 A1 ist ein Beleuchtungskörper bekannt, der eine Lichtquelle und eine, aus Kunststoff bestehende Refraktorwand aufweist. Zwischen der Lichtquelle und der Refraktorwand ist ein aus Glas bestehender Diffusor angeordnet.

Aus der FR 2 687 761 A1 ist ein Scheinwerfer bekannt, bei dem zwischen einer Lichtquelle und einer Linse zur Absorption von Infrarotstrahlung ein Wärmeschild angeordnet ist.

Aus der US 3,120,352 ist ein Scheinwerfer bekannt, bei dem zwischen einer Lichtquelle und einer Fresnel-Linse eine Filterscheibe angeordnet ist. Aus der FR 2 898 403 A1 ist eine Scheinwerferanordnung mit einer Lichtquelle, einer Linse und einem dazwischen angeordneten Wärmeschild bekannt.

Aus der US 2002/0067542 A1 ist ein Beleuchtungssystem mit einer Lampe, einer Linse und einem, zwischen der Lampe und der Linse angeordneten, lichtdurchlässigen Filter. Die Linse und der Filter sind dabei in einem rohrförmigen Element gehalten.

Der Erfindung liegt die Aufgabe zugrunde, eine entsprechende Lichtabgabeanordnung bzw. eine Leuchte mit einer Lichtabgabeanordnung anzugeben, bei der die Gefahr einer wärmebedingten Beschädigung vermindert ist.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist eine Lichtabgabeanordnung vorgesehen, die ein Lichtabstrahlelement zur Abstrahlung eines Lichts aufweist, sowie ein optisches Element zur Beeinflussung des Lichts. Weiterhin weist die Lichtabgabeanordnung ein lichtdurchlässiges Isolierelement auf, das in dem Weg des Lichts angeordnet ist, wobei das Isolierelement aus einem Stück bestehend ausgebildet ist und aus einem thermisch stabileren Material besteht als das optische Element. Weiterhin weist die Lichtabgabeanordnung ein Umfassungselement auf, wobei das Umfassungselement sowohl das optische Element als auch das Isolierelement staubdicht umfassend angeordnet ist, wobei das optische Element eine aus Kunststoff bestehende Linse ist und das Lichtabstrahlelement unmittelbar an dem Umfassungselement gehaltert angeordnet ist.

Durch das lichtdurchlässige Isolierelement lässt sich die Wahrscheinlichkeit einer ungewollten Partikel-Ablagerung an bzw. auf dem optischen Element deutlich reduzieren oder gar praktisch ausschließen. Falls sich ein Partikel an dem Isolierelement, auf der, dem optischen Element gegenüber liegenden Seite, anlagert, wird die entsprechende, durch Absorption entstehende Wärme innerhalb des Isolierelements durch Wärmeleitung verteilt; außerdem ist durch das Isolierelement selbst ein thermischer Widerstand zwischen dem Partikel und dem optischen Element gebildet. Auf diese Weise ist die Wahrscheinlichkeit einer thermisch bedingten Beschädigung des optischen Elements signifikant verringert.

Vorzugsweise ist das Isolierelement derart angeordnet, dass das von dem Lichtabstrahlelement abgestrahlte Licht zunächst das Isolierelement durchsetzt und anschließend in das optische Element eintritt.

Erfindungsgemäß ist das optische Element eine aus Kunststoff bestehende Linse. Das Isolierelement besteht vorzugsweise aus Glas.

Eine besonders raumsparende Ausgestaltung lässt sich erzielen, wenn das Isolierelement plattenförmig oder scheibenförmig gestaltet ist. Zudem lässt sich hierdurch erzielen, dass das Licht beim Durchtritt durch das Isolierelement besonders wenig beeinflusst wird.

Ein besonders großer thermischer Widerstand zum optischen Element hin lässt sich erzielen, wenn die Lichtabgabeanordnung derart gestaltet ist, dass zwischen dem optischen Element und dem Isolierelement ein luftgefüllter Raum gebildet ist. Durch einen derartigen Luftraum oder Luftspalt lässt sich die Erwärmung des optischen Elements weitergehend reduzieren. Das Isolierelement bewirkt hierbei eine Verteilung der Wärme durch Wärmeleitung und der luftgefüllte Raum trägt zur Bildung eines besonders großen thermischen Widerstands bei.

Erfindungsgemäß ist das Isolierelement aus einem Stück bestehend ausgebildet. Auf diese Weise lässt sich eine besonders einfache Gestaltung erzielen. Außerdem lässt sich hierdurch erzielen, dass das Licht besonders wenig durch das Isolierelement geschwächt oder abgelenkt wird, so dass die Effizienz der Lichtabgabeanordnung besonders wenig beeinträchtigt ist.

Erfindungsgemäß weist die Lichtabgabeanordnung weiterhin ein Umfassungselement auf, das sowohl das optische Element als auch das Isolierelement staubdicht umfassend angeordnet ist. Insbesondere kann der luftgefüllte Raum von dem optischen Element, dem Isolierelement und dem Umfassungselement begrenzt gebildet sein. Auch auf diese Weise lässt sich praktisch ausschließen, dass sich ein Partikel auf der Lichteintrittsfläche des optischen Elements anlagert.

Vorzugsweise ist das Umfassungselement derart gestaltet und angeordnet ist, dass es eine Lichteintrittsfläche zum Eintritt des Lichts in das optische Element begrenzt. Hierdurch ist eine besonders einfache Gestaltung der Lichtabgabeanordnung ermöglicht.

Erfindungsgemäß ist das Lichtabstrahlelement unmittelbar an dem Umfassungselement gehaltert angeordnet.

Vorzugsweise besteht das Umfassungselement aus einem nicht lichtdurchlässigen Material, beispielsweise aus Kunststoff oder aus einem Metall. Auf diese Weise lässt sich erzielen, dass auf dem Weg des Lichts zwischen dem Isolierelement und dem optischen Element besonders wenig Licht aus der Lichtabgabeanordnung entweicht, so dass die Effizienz der Lichtabgabeanordnung gesteigert ist.

Vorzugsweise ist das Umfassungselement ein Reflektorelement. Hierdurch lässt sich die Anzahl der Bauteile der Lichtabgabeanordnung besonders gering halten.

Vorzugsweise ist das Umfassungselement aus einem Stück bestehend ausgebildet. Auch hierdurch lässt sich Anzahl der Bauteile gering halten. Alternativ kann das Umfassungselement aus mehreren Einzelteilen bestehend ausgebildet sein. Hierdurch lässt sich unter Umständen ein besonders einfacher Zusammenbau der Lichtabgabeanordnung ermöglichen.

Gemäß einem weiteren Aspekt der Erfindung ist eine Leuchte vorgesehen, insbesondere in Form eines Strahlers, die eine erfindungsgemäße Lichtabgabeanordnung aufweist.

Die Erfindung wird im Folgenden anhand eines Ausführungsbeispiels und mit Bezug auf die Zeichnungen näher erläutert. Es zeigen:
- Fig. 1: eine perspektivische Skizze nach Art einer Explosionsdarstellung von Bauteilen einer erfindungsgemäßen Lichtabgabeanordnung,
- Fig. 2: eine entsprechende Querschnittskizze und
- Figuren 3 bis 5: Darstellungen zu Beschädigungen bekannter Lichtabgabeanordnungen.

In Fig. 1 sind nach Art einer Explosionsdarstellung Bauteile einer erfindungsgemäßen Lichtabgabeanordnung skizziert, Fig. 2 zeigt eine entsprechende Querschnittdarstellung. Die Lichtabgabeanordnung umfasst ein Lichtabstrahlelement 1 zur Abstrahlung eines Lichts. In Fig. 2 ist das Lichtabstrahlelement 1 lediglich schematisch angedeutet. Insbesondere kann es sich bei dem Lichtabstrahlelement 1 um eine LED-Lichtquelle handeln, also beispielsweise um eine Platine, auf der eine LED angeordnet ist oder mehrere LEDs angeordnet sind.

Weiterhin umfasst die Lichtabgabeanordnung ein optisches Element 2 zur Beeinflussung des von dem Lichtabstrahlelement 1 abgestrahlten Lichts. Insbesondere besteht das optische Element 2 aus einem Kunststoff. Bei dem optischen Element 2 handelt es sich erfindungsgemäß um eine Linse.

Vorzugsweise weist das optische Element 2 eine Lichteintrittsfläche 25 auf, die zum Eintritt des von dem Lichtabstrahlelement 1 abgestrahlten Lichts ausgestaltet ist. Wie im gezeigten Beispiel der Fall, kann die Lichteintrittsfläche 25 durch einen, dem Lichtabstrahlelement 1 zugewandten Oberflächenbereich des optischen Elements 2 gebildet sein.

Weiterhin umfasst die Lichtabgabeanordnung ein lichtdurchlässiges Isolierelement 3. Dabei ist das Isolierelement 3 in dem Weg des Lichts angeordnet und es besteht aus einem Material, das thermisch stabiler ist als dasjenige Material, aus dem das optische Element 2 besteht. Insbesondere ist die Gestaltung derart, dass das Isolierelement 3 derart angeordnet ist, dass das von dem Lichtabstrahlelement 1 abgestrahlte Licht zunächst das Isolierelement 3 durchsetzt und anschließend in das optische Element 2 eintritt.

Vorzugsweise besteht das Isolierelement 3 aus Glas. Glas ist thermisch stabiler als Kunststoff.

Wie in den Figuren exemplarisch skizziert, ist das Isolierelement 3 vorzugsweise platten- bzw. scheibenförmig gestaltet. Außerdem besteht es lediglich aus einem Stück. Auf diese Weise ist der Durchtritt des Lichts besonders wenig beeinträchtigt.

Durch das Isolierelement 3 lässt sich zwischen dem thermisch anfälligeren optischen Element 2 einerseits und einem möglicherweise vorhandenen Partikel 9 andererseits eine thermisch vergleichsweise beständige "Zwischenschicht" bilden. Aufgrund der Lichtdurchlässigkeit des Isolierelements 3 lässt sich dabei erzielen, dass hierdurch die optischen Eigenschaften der Lichtabgabeanordnung, insbesondere deren lichttechnische Effizienz nicht nennenswert beeinträchtigt ist. Die Zwischenschicht bzw. das Isolierelement 3 verteilt sozusagen die Wärme, die sich im Fall des angelagerten Partikels 9 bei Lichteintrag durch Absorption ausbildet, durch Wärmeleitung und stellt einen thermischen Widerstand zwischen dem Partikel 9 und dem optischen Element 2 dar. Hierdurch wird die Temperatur des optischen Elements 2 entsprechend niedrig gehalten.

Wenn die Wärmeleitfähigkeit des Isolierelements 3 richtungsunabhängig bzw. isotrop ist und dabei vergleichsweise groß ist, wird zwar die Wärme sehr gut verteilt, aber der senkrecht zu dem Isolierelement 3 bestehende thermische Widerstand, der durch das Isolierelement 3 gebildet ist, ist vergleichsweise gering. Ist andererseits die Wärmeleitfähigkeit des Isolierelements 3 vergleichsweise gering, ist der thermische Widerstand zwischen dem Partikel 9 und dem optischen Element 2 vergleichsweise groß, aber die Wärme wird nicht so gut verteilt. Diesem Effekt lässt sich wirkungsvoll begegnen, wenn die Lichtabgabeanordnung derart gestaltet ist, dass zwischen dem Isolierelement 3 und dem optischen Element 2 ein luftgefüllter Raum, bzw. eine Luftschicht gebildet ist (in den Figuren nicht gezeigt). In diesem Fall wird die Wärme innerhalb des Isoliermaterials 3 gut verteilt, aber der thermische Widerstand zwischen dem Partikel 9 und dem optischen Element 2 ist aufgrund der Luftschicht dennoch besonders groß. Der Abstand zwischen dem optischen Element 2 bzw. der Lichteintrittsfläche 25 des optischen Elements 2 einerseits und dem Isolierelement 3 andererseits beträgt hierzu vorzugsweise wenigstens 1 mm, besonders bevorzugt wenigstens 2 mm.

Beim Beispiel, das in den Figuren 2 und 3 skizziert ist, umfasst die Lichtabgabeanordnung noch eine Streuscheibe 5, die zwischen dem optischen Element 2 und dem Isolierelement 3 angeordnet ist. Die Streuscheibe 5 kann aus Kunststoff bestehen. In diesem Fall stellt die Streuscheibe 5 selbst ein optisches Element dar, das durch das Isolierelement 3 in analoger Weise geschützt ist.

Wie im gezeigten Beispiel weiterhin der Fall, weist die Lichtabgabeanordnung außerdem noch ein Umfassungselement 4 auf, das derart ausgebildet und angeordnet ist, dass es sowohl das optische Element 2, als auch das Isolierelement 3 staubdicht umfasst. Auf diese Weise lässt sich praktisch verhindern, dass sich ungewollt ein Partikel auf der Lichteintrittsfläche 25 anlagert.

Beispielsweise kann die Gestaltung derart sein, dass - wie in Fig. 2 angedeutet - das Umfassungselement 4 einen hohlzylindrischen Bereich B aufweist und das optische Element 2 eine zylindrische Außenfläche, mit der es den hohlzylindrischen Bereich B kontaktiert und ebenso das Isolierelement 3 eine zylindrische Außenfläche aufweist, mit der es den hohlzylindrischen Bereich B des Umfassungselements 3 kontaktiert. Vorzugsweise ist die Formgebung dabei jeweils kreiszylindrisch.

Dabei kann das Umfassungselement 4 derart gestaltet und angeordnet sein, dass es die Lichteintrittsfläche 25 des optischen Elements 2 begrenzt.

Ferner ist die Gestaltung weiterhin derart, dass das Lichtabstrahlelement 1 unmittelbar an dem Umfassungselement 4 gehaltert angeordnet ist.

Vorzugsweise besteht das Umfassungselement 4 aus einem nicht lichtdurchlässigen Material, beispielsweise aus Kunststoff oder aus einem Metall. Wie im gezeigten Beispiel der Fall, kann das Umfassungselement ein Reflektorelement sein, das vorzugsweise weiterhin zur Beeinflussung des Lichts ausgestaltet ist, insbesondere des Lichts, das aus dem optischen Element 2 wieder ausgetreten ist.

Das Umfassungselement 4 kann - wie skizziert - aus einem Stück gebildet sein, es kann aber auch aus mehreren Stücken bestehen.

Beim gezeigten Ausführungsbeispiel weist die Lichtabgabeanordnung noch ein ringförmiges Reflektorelement 8, beispielsweise in Form einer Reflektorfolie, auf, das auf der, dem optischen Element 2 gegenüberliegenden Seite des Isolierelements 3 angeordnet ist.

Besonders bevorzugt bildet die Lichtabgabeanordnung einen Bestandteil einer Leuchte, insbesondere eines Strahlers. Insbesondere kann dabei die Leuchte für eine Lichtabgabe nach unten ausgebildet sein.

## Patentansprüche

1. Lichtabgabeanordnung, aufweisend
- ein Lichtabstrahlelement (1) zur Abstrahlung eines Lichts,
- ein optisches Element (2) zur Beeinflussung des Lichts,
- ein lichtdurchlässiges Isolierelement (3), das in dem Weg des Lichts angeordnet ist, wobei das Isolierelement (3) aus einem Stück bestehend ausgebildet ist und aus einem thermisch stabileren Material besteht als das optische Element (2),
- ein Umfassungselement (4), wobei das Umfassungselement (4) sowohl das optische Element (2) als auch das Isolierelement (3) staubdicht umfassend angeordnet ist,
wobei das optische Element (2) eine aus Kunststoff bestehende Linse ist und das Lichtabstrahlelement (1) unmittelbar an dem Umfassungselement (4) gehaltert angeordnet ist.

2. Lichtabgabeanordnung nach Anspruch 1,
bei der das Isolierelement (3) derart angeordnet ist, dass das von dem Lichtabstrahlelement (1) abgestrahlte Licht zunächst das Isolierelement (3) durchsetzt und anschließend in das optische Element (2) eintritt.

3. Lichtabgabeanordnung nach einem der vorhergehenden Ansprüche,
bei der das Isolierelement (3) aus Glas besteht.

4. Lichtabgabeanordnung nach einem der vorhergehenden Ansprüche,
bei der das Isolierelement (3) plattenförmig oder scheibenförmig gestaltet ist.

5. Lichtabgabeanordnung nach einem der vorhergehenden Ansprüche,
bei der zwischen dem optischen Element (2) und dem Isolierelement (3) ein luftgefüllter Raum gebildet ist.

6. Lichtabgabeanordnung nach einem der vorhergehenden Ansprüche,
bei der das Umfassungselement (4) derart gestaltet und angeordnet ist, dass es eine Lichteintrittsfläche (25) zum Eintritt des Lichts in das optische Element (2) begrenzt.

7. Lichtabgabeanordnung nach einem der vorhergehenden Ansprüche,
bei der das Umfassungselement (4) aus einem nicht lichtdurchlässigen Material besteht, beispielsweise aus Kunststoff oder aus einem Metall.

8. Lichtabgabeanordnung nach einem der vorhergehenden Ansprüche,
bei der das Umfassungselement (4) ein Reflektorelement ist.

9. Lichtabgabeanordnung nach einem der vorhergehenden Ansprüche,
bei der das Umfassungselement (4) aus einem Stück bestehend ausgebildet ist oder aus mehreren Einzelteilen bestehend ausgebildet ist.

10. Leuchte, insbesondere in Form eines Strahlers,
umfassend eine Lichtabgabeanordnung nach einem der vorhergehenden Ansprüche.

## Claims

1. Light-emitting arrangement, comprising
- a light-emitting element (1) for emitting a light, and
- an optical element (2) for influencing the light,
- a translucent insulating element (3) arranged in the path of light, wherein the insulating element (3) is formed from a single piece and consists of a more thermally stable material than the optical element (2),
- a surrounding element (4), wherein the surrounding element (4) is arranged so as to surround both the optical element (2) and the insulating element (3) in a dust-tight manner, wherein the optical element (2) is a lens consisting of plastic and the light-emitting element (1) is arranged directly on the surrounding element (4).

2. The light-emitting arrangement according to claim 1,
in which the insulating element (3) is arranged such that the light emitted by the light-emitting element (1) first penetrates the insulating element (3) and then enters the optical element (2).

3. The light-emitting arrangement according to any one of the preceding claims,
in which the insulating element (3) consists of glass.

4. The light-emitting arrangement according to any one of the preceding claims,
in which the insulating element (3) is designed so as to be plate-shaped or disc-shaped.

5. The light-emitting arrangement according to any one of the preceding claims,
in which an air-filled space is formed between the optical element (2) and the insulating element (3).

6. The light-emitting arrangement according to any one of the preceding claims,
in which the surrounding element (4) is designed and arranged so as to limit a light entry surface (25) for the entry of the light into the optical element (2).

7. The light-emitting arrangement according to any one of the preceding claims,
in which the surrounding element (4) consists of a non-translucent material, for example plastic or a metal.

8. The light-emitting arrangement according to any one of the preceding claims,
in which the surrounding element (4) is a reflector element.

9. The light-emitting arrangement according to any one of the preceding claims,
in which the surrounding element (4) is formed from a single piece or is formed from a plurality of individual parts.

10. A lamp, in particular in the form of a radiator,
comprising a light-emitting arrangement according to any one of the preceding claims.

## Revendications

1. Système d'émission de lumière, présentant
- un élément émetteur de lumière (1) destiné à émettre de la lumière,
- un élément optique (2) destiné à influer sur la lumière,
- un élément isolant transparent (3) disposé dans le trajet de la lumière, l'élément isolant (3) étant réalisé en une seule pièce et constitué d'un matériau thermiquement plus stable que l'élément optique (2),
- un élément de confinement (4), l'élément de confinement (4) étant disposé de manière à renfermer à la fois l'élément optique (2) et l'élément isolant (3) de manière étanche à la poussière,
ledit élément optique (2) consistant en une lentille en matière plastique et ledit élément émetteur de lumière (1) étant monté en étant retenu directement sur l'élément de confinement (4).

2. Système d'émission de lumière selon la revendication 1,
dans lequel l'élément isolant (3) est disposé de telle manière que la lumière émise par l'élément émetteur de lumière (1) traverse d'abord l'élément isolant (3) puis pénètre dans l'élément optique (2).

3. Système d'émission de lumière selon l'une des revendications précédentes,
dans lequel l'élément isolant (3) est en verre.

4. Système d'émission de lumière selon l'une des revendications précédentes,
dans lequel l'élément isolant (3) est en forme de plaque ou de disque.

5. Système d'émission de lumière selon l'une des revendications précédentes,
dans lequel un espace rempli d'air est constitué entre l'élément optique (2) et l'élément isolant (3).

6. Système d'émission de lumière selon l'une des revendications précédentes,
dans lequel l'élément de confinement (4) est configuré et agencé pour délimiter une surface d'entrée de lumière (25) destinée à l'entrée de lumière dans l'élément optique (2).

7. Système d'émission de lumière selon l'une des revendications précédentes,
dans lequel l'élément de confinement (4) est constitué d'un matériau non transparent, par exemple en matière plastique ou en métal.

8. Système d'émission de lumière selon l'une des revendications précédentes,
dans lequel l'élément de confinement (4) est un élément réflecteur.

9. Système d'émission de lumière selon l'une des revendications précédentes,
dans lequel l'élément de confinement (4) est formé d'une seule pièce ou est formé de plusieurs pièces individuelles.

10. Luminaire, en particulier sous la forme d'un projecteur,
comprenant un système d'émission de lumière selon l'une des revendications précédentes.
